# EUROPÄISCHE PATENTSCHRIFT

(11) **EP 1 647 373 B1**
(45) Veröffentlichungstag und Bekanntmachung des Hinweises auf die Patenterteilung: **22.06.2011**
(21) Anmeldenummer: 04405649.7
(22) Anmeldetag: 18.10.2004
(51) Int. Cl.: B26D 1/09, B26D 5/00, B26D 7/06, B26D 7/04

(54) **Verfahren zum Beschneiden mehrerer Kanten eines Druckproduktes**
Method for cutting more sides of a printed product
Procédure de découpe de plusieurs côtés d'un produit imprimé

(43) Veröffentlichungstag der Anmeldung: 19.04.2006
(73) Patentinhaber: Müller Martini Holding AG, 6052 Hergiswil (CH)
(72) Erfinder: Fassbind, Adrian, 8405 Winterthur ZH (CH)
(74) Vertreter: Liebe, Rainer

(56) Entgegenhaltungen:
- EP-A- 0 485 542
- EP-A- 0 740 983
- EP-A- 1 152 310
- DE-A1- 3 011 090
- DE-A1- 3 713 905
- DE-A1- 4 206 329
- US-A- 3 981 212
- US-A- 4 505 173
- US-A1- 2003 079 584

## Beschreibung

Die Erfindung betrifft ein Verfahren gemäß dem Oberbegriff des Anspruchs 1 und eine Schneideinrichtung gemäß dem Oberbegriff des Anspruchs 8 zum Beschneiden mehrerer Kanten eines Druckproduktes .

Zum Schneiden von Schneidgut, beispielsweise Broschürenstapel, Buchblocks oder dergleichen, sind Dreischneider bekannt, bei denen das Schneidgut gegen Schneidleisten geschnitten wird. Solche Dreischneider sind in der Lage, in der gleichen Position einen Stapel, der aus wenigstens einem Buch bzw. Buchblock besteht, komplett und auf allen drei Seiten zu beschneiden. Dazu befindet sich das zu beschneidende, eingespannte Schneidgut ausgerichtet auf einem Schneidtisch und wird an Kopf und Fuss sowie an der Front beschnitten. Je nach Ausführung des Dreischneiders kann die Schnittfolge auch umgekehrt sein.

Während dem Schneidvorgang wird das Schneidgut mit einem Pressstempel gegen den Schneidtisch gepresst, damit es sich aufgrund der auftretenden Schneidkräfte nicht verschieben kann. Damit die Geometrie des Schneidgutes während dem Schneidvorgang stabil bleibt, muss sichergestellt werden, dass vorgängig alle Luft, die sich noch im frisch gebundenen Schneidgut befindet, entweichen kann. Luft, die sich während des Schneidvorganges im Schneidgut befindet, ist in mehreren Hinblicken schädlich. Einerseits wird der Reibwert zwischen den Blättern durch die Wirkung der Luft als Luftkissen vermindert, wodurch sich die Lagen während des Schneidvorganges gegenseitig verschieben können. Zweitens ist aufgrund der eingeschlossenen Luft das Schneidgut zu dick, was die Einfederung des Schneidgutes im Bereich der Schnitte vergrössert, so dass die oberen Lagen des Schneidgutes länger geschnitten werden. Durch beide Effekte wird die Schnittqualität beeinträchtigt.

Ein Verfahren zum Beschneiden von Schneidgut ist beispielsweise aus der DE 42 06 329 A bekannt geworden. Hierbei wird eine Pressvorrichtung verwendet, bei welcher ein Antrieb für Presselemente unter Beachtung geringster Baumasse nach einer vorgegebenen Kennlinie einstellbar ist. Die Hubbewegung des Presselementes ist in Abhängigkeit von der Einsatzhöhe des Schneidgutes vorwählbar. Vorgesehen ist zudem eine Presskraft- und Hubhöhenauswahl, in welcher eine Bedienperson die gewünschte Presskraft und Hubhöhe eingibt. Die genannten Probleme mit eingeschlossener Luft und entsprechend verminderter Schnittqualität werden dort jedoch nicht gelöst.

Weiter offenbart die EP 0 740 983 A einen Dreischneider nach dem Oberbegriff des Anspruchs 8 sowie ein Verfahren gemäß dem Oberbegriff des Anspruchs 1, bei dem zwei Seitenmesser und ein Vordermesser gesonderte Antriebe mit digital gesteuerten Servo- oder Schrittmotoren aufweisen. Die Bewegungsabläufe der Messer werden durch einen gemeinsamen Steuerrechner synchronisiert. Ein Pressstempel besitzt ebenfalls einen gesonderten Antrieb mit einem digital gesteuerten Servo- oder Schrittmotor und wird synchronisiert. Dadurch soll der mechanische Aufwand und der Platzbedarf für die Koppelelemente reduziert werden.

Die DE 30 11 090 A offenbart eine Schneideinrichtung mit einer mechanisch angetriebenen Pressvorrichtung, bei welcher die Presskraft hydraulisch einstellbar ist. Die Pressvorrichtung wird selbsttätig entsprechend der jeweils vorausgehenden Schneidguthöhe positioniert.

Der Erfindung liegt die Aufgabe zugrunde, ein Verfahren sowie eine Einrichtung zum Beschneiden mehrerer Kanten eines Druckproduktes zu schaffen, das eine höhere Schnittqualität ermöglicht.

Die Aufgabe ist bei einem Verfahren mit den Merkmalen des Anspruchs 1 sowie bei einer Einrichtung mit den Merkmalen des Anspruchs 8 gelöst.

Anschliessend wird die Erfindung unter Bezugnahme auf die Zeichnung, auf die bezüglich aller in der Beschreibung nicht näher erwähnten Einzelheiten verwiesen wird, anhand eines Ausführungsbeispiels erläutert. In der Zeichnung zeigen:
- Fig. 1: schematisch eine Ansicht einer erfindungsgemässen Schneideinrichtung,
- Fig. 2: ein Diagramm, das bei maximal möglicher Taktzahl bei einem Verarbeitungszyklus die Schritte des Transportes, der Pres- sung, des Front- und des Kopf-/Fussschnittes zeigt,
- Fig. 3: ein Diagramm gemäss Fig. 2, jedoch mit doppelter Zykluszeit,
- Fig. 4: ein Diagramm gemäss Fig. 3, mit verlängerter Presszeit und
- Fig. 5: ein Diagramm zur Illustration von Bauschigkeit und Abhängigkeit der Dicke von der Presskraft zur Ermittlung der Federkennlinie des Schneidgutes.

Die in Fig. 1 gezeigte Schneideinrichtung 1 weist eine hier angedeutete Beschickungsvorrichtung 2, eine Zuführvorrichtung 7, sowie eine Schneidvorrichtung 17 für Druckprodukte, vornehmlich Buchblocks oder Bücher auf. Die Beschickungsvorrichtung 2 besitzt ein an sich bekanntes Fördermittel, mit dem die Druckprodukte 5 gemäss Pfeilrichtung 60 einer Stapelvorrichtung 4 zugeführt werden und dort einen Stapel von Druckprodukten 5 bilden. Das Schneidgut 10 besteht aus mindestens einem Druckprodukt 5. Druckprodukte sind beispielsweise auch Zeitschriften, Kataloge, Taschenbücher oder dgl. Druckerzeugnisse. Die innerhalb einer Produktion gefertigten Druckprodukte können hinsichtlich Dicke variieren.
Der maximal auf die Höhe der kleinsten Dicke des Schneidgutes 10 eingestellte Abschieber 3 schiebt das Schneidgut aus der Stapelvorrichtung 4 in die Zuführvorrichtung 7, die im Wesentlichen aus einer unteren Abzugrolle 9 und einer oberen Abzugrolle 8 besteht. Beide Abzugrollen 8, 9 werden durch den Motor 43 und Antriebsmittel 44 angetrieben. Der Motor 43 ist über die Leitung 45 mit einer Steuervorrichtung 30 verbunden. Die untere Abzugrolle 9 ist ortsfest mit dem Maschinengestell (nicht dargestellt) verbunden, während sich die obere Abzugrolle 8 in Führungen 13 vertikal bewegen lässt. Die für die Förderung des Schneidgutes 10 erforderliche Kraft in Richtung des Pfeils 15 wird durch eine Druckfeder 12 erzeugt. Die vertikale Position der oberen Abzugrolle 8 wird durch eine Verbindung 14 durch eine Messvorrichtung 11 erfasst. Die Messvorrichtung 11 ist durch eine Signalleitung 32 mit der Steuervorrichtung 30 verbunden. Das Schneidgut 10 wird, nachdem es die Zuführvorrichtung 7 in Richtung der Schneidvorrichtung 17 verlassen hat, mit einem nicht näher dargestellten, aber an sich bekannten Fördermittel 42 auf den Schneidtisch 18 der Schneidvorrichtung 17 gefördert. Danach bewegt sich der Abschieber 3 wieder in seine Ausgangslage zurück und ist bereit, das nächste Schneidgut 10 abzuschieben.
Auf dem Schneidtisch 18 wird das Schneidgut 10 mittels hier nicht gezeigten Ausrichtmitteln in Längs- und Querrichtung formschlüssig positioniert und anschliessend durch einen Pressstempel 19 gegen den Schneidtisch 18 gepresst und somit fixiert. Der Pressstempel 19 ist am unteren Ende einer Spindel 20 angeordnet, die mit einem durch den Servoantrieb 29, über die Leitung 35 gesteuerten Servomotor 21, antriebsverbunden ist. Der Servoantrieb 29 ist über die Signalleitung 34 mit dem Sensor 22, der die Position des Pressstempels 19 erfasst, verbunden. Durch Drehen der Spindel 20 wird der Pressstempel 19 nach oben oder unten bewegt. Der Servoantrieb 29 ist über die Signalleitungen 36, 37 mit der Steuervorrichtung 30 verbunden. Ist das Schneidgut 10 auf dem Schneidtisch 18 gepresst und somit fixiert, wird dieses anschliessend mit einem Frontmesser 23 an der Front und darauf mit zwei Seitenmessern 24 am Kopf sowie am Fuss beschnitten. Die Reihenfolge der Schnitte kann auch umgekehrt, Kopf- und Fuss- vor Frontbeschnitt sein. Das Frontmesser 23 bewegt sich in den Richtungen des Doppelpfeiles 25 vertikal, während die beiden Seitenmesser 24 sich in den Richtungen des Doppelpfeiles 26 beim Schneidvorgang bewegen. Diese Bewegungsrichtungen sind in Fig. 1 mit den gestrichelten Linien 27 und 28 angegeben. Das Schneidgut 10 wird in einem Verarbeitungszyklus beschnitten. Die geführten Messer 23 und 24 sind durch Kurbeln 46, 47 über die Gestänge 48, 49 angetrieben. Die Kurbeln 46, 47 ihrerseits werden durch den Motor 50, mit dem sie über das Antriebsmittel 51 verbunden sind, angetrieben. Der Motor 50 ist durch die Leitung 52 mit der Steuervorrichtung 30 verbunden. Es ist naheliegend, die Motoren 43, 50 als Servomotoren zu wählen. In diesem Fall wird zwischen den Motoren 43, 50 und der Steuervorrichtung 30 je ein Servoantrieb geschaltet.
Ist das Schneidgut 10 geschnitten und die Pressung durch Anheben des Pressstempels 19 gelöst, wird das Schneidgut 10 mit einer nicht gezeigten Wegtransportvorrichtung vom Schneidtisch 18 wegbefördert.
Die Wegtransportvorrichtung kann in bekannter Weise als Schieber-, Greifer oder Transportbandsystem ausgebildet sein. Vorzugsweise wird gleichzeitig mit dem Ausfördern des geschnittenen Schneidgutes 10 ein nachfolgendes Schneidgut 10 eingefördert. Zur Ermittlung des Maschinenwinkels M ist ein Sensor 31 vorgesehen, der über eine Signalleitung 33 mit der Steuervorrichtung 30 verbunden ist.
Die einzelnen Verarbeitungsschritte umfassen somit das Zuführen des Schneidgutes 10 durch Abschieben von der Stapelvorrichtung 4 und Ueberführen des Schneidgutes 10 in die Schneidvorrichtung 17, das Pressen des Schneidgutes 10 auf den Schneidtisch 18 mittels Pressstempel 19, die Ausführung des Frontschnittes mit dem Frontmesser 23 sowie den Seitenbeschnitt durch die Seitenmesser 24 und das abschliessende Lösen des Pressstempels 19 vom Schneidgut 10.
Diese Schritte sind in der Fig. 2, die einen Verarbeitungszyklus über die Dauer T zeigt, anhand der Kurven 38 bis 41 und in Abhängigkeit vom Maschinenwinkel M dargestellt.
Die Kurve 38 zeigt die Zuführung des Schneidgutes 10 von der Stapelvorrichtung 4 zum Schneidtisch 18 zwischen einem Maschinenwinkel von 130° bis 260° auf dem Transportweg W. Kurz bevor das Schneidgut 10 in der Schneidposition auf dem Schneidtisch 18 eintrifft, beginnt sich der Pressstempel 19 gemäss der Kurve 39 um den Presshub D zu senken und erreicht seine unterste Position auf dem Schneidgut 10 bei etwa 300°. Die Kurve 40 zeigt die Bewegung S_{F} des Frontmessers 23. Dieses beginnt sich bei etwa 270° zu senken und beginnt, kurz nachdem der Pressstempel seine untere Endlage erreicht hat, mit dem Schneiden eines dicken Schneidgutes 10 der Dicke D_{D}, kurz nach 300°. Bei dünnem Schneidgut der Dicke D_{d} beginnt das Schneiden beispielsweise etwa 30° später, bei ca. 330°. Die untere Endlage des Frontmessers wird bei 0° erreicht, von wo das Frontmesser 23 unmittelbar anschliessend den Rückhub in die obere Endlage beginnt. Die Bewegung der Seitenmesser nach der Kurve 41 ist analog zur Bewegung des Frontmessers, jedoch im vorliegenden Beispiel um 110° phasenverschoben. Damit wird eine Kollision der Messer 23, 24 verhindert. Der totale Hub S_{F} des Frontmessers 23 und S_{S} der Seitenmesser 24 ist unabhängig von allen anderen Parametern stets gleich lang.
Sobald das Schneiden durch die Seitenmesser 24 erfolgt ist, wird gemäss Kurve 39 die Pressung beendet und das geschnittene Schneidgut 10 vom Schneidtisch 18 wegbefördert. Gleichzeitig wird das nächste Schneidgut 10 zugeführt und der eben beschriebene Verarbeitungszyklus wiederholt. Die in Fig. 2 gezeigte Kurve 39a) für den Pressverlauf entspricht einer Pressung mit dem dicksten und bauschigsten Schneidgut 10. Bei einem weniger bauschigen Schneidgut 10 ergibt sich ein kleinerer Hub sowie ein flacherer Verlauf der Kurve 39b). Bei einem dünnen Schneidgut 10 mit der Dicke D_{d} beginnt der Schneidvorgang bei etwa 333°. Somit steht für den Pressvorgang zusätzliche Zeit zur Verfügung und der Verlauf der Presskurve 39 wird gemäss dem Verlauf 39c) noch flacher. Die beim Schneiden eines dünnen gegenüber einem dicken Schneidgut 10 für den Pressvorgang zur Verfügung stehende Zeit wird nun gemäss Fig. 2 von 0,21 T auf 0,30 T wesentlich erhöht. Aufgrund der längeren Presszeit kann die im Schneidgut 10 vorhandene Luft in einem höheren Ausmass entweichen. Damit ergibt sich ein wesentlich stabilerer Stapel aufgrund einer höheren Reibung zwischen den einzelnen Blättern. Dies wirkt sich wie schon erwähnt positiv auf die Schnittqualität aus. Die Anpassung der Pressungsbewegung an die unterschiedliche Dicke D_{D} bzw. D_{d} des Schneidgutes 10 ist hier lediglich ein Beispiel.
Alternativ kann beispielsweise die gewonnene Zeit für die Verlängerung des Ausrichtvorgangs oder des Transports des Schneidgutes 10 verwendet werden.
Wird der Schneidvorgang mit dem Frontmesser 23 und den Seitenmessern 24 bei allen Betriebsbedingungen mit maximaler Geschwindigkeit durchgeführt, so ergibt dies weitere Vorteile. Dies wird nachfolgend anhand der Fig. 3 und Fig. 4 erläutert. Wird die Schneideinrichtung 1 gemäss Diagramm in Fig. 3 mit halber Geschwindigkeit betrieben, so verdoppelt sich die Zykluszeit Z auf 2T. Bei starr gekoppelten Abläufen werden damit alle Zeiten der einzelnen Schritte proportional zur Zykluszeit verändert. Die entsprechenden Kurvenverläufe 38', 39', 40' und 41' zeigen die Verlängerung der einzelnen Verarbeitungsschritte, beispielsweise eine längere Transportzeit gemäss Kurve 38'. Wird gemäss Fig. 4 die Geschwindigkeit des Schneidvorganges nicht entsprechend halbiert, sondern beibehalten wird für den Schneidvorgang die gleiche Zeit wie im Diagramm gemäss Fig. 2 benötigt, resp. 0.45 T. Der Anteil des Schneidvorgangs an einem Verarbeitungszyklus wird nun zugunsten der restlichen Verarbeitungsschritte verkleinert. Für die restlichen und qualitätsrelevanten Verarbeitungsschritte steht somit signifikant mehr Zeit zur Verfügung. Diese zusätzliche Zeit kann auf die anderen Verarbeitungsschritte verteilt werden. Im Diagramm nach Fig. 4 beträgt die Presszeit beispielsweise 1.19 T gegenüber 0.60 T bei proportionaler Verteilung gemäss Diagramm in Fig. 3. Bei einem Schneidgut 10 mit einer vergleichsweise grossen Dicke D_{D} ergibt sich immer noch eine vergleichsweise lange Presszeit von 1.11 T. Aufgrund dieser wesentlich verlängerten Presszeit kann entsprechend viel Luft aus dem Schneidgut ausgepresst werden. Da die Dicke eines aus mehreren Druckprodukten 5 bestehenden Schneidgutes 10 in einem gewissen Bereich variieren kann, ist es vorteilhaft, jeweils vor dem Pressvorgang die effektive relative Dicke S_{R} des Schneidgutes 10 zu kennen und somit für jeden Vera-rbeitungszyklus die Verarbeitungsschritte optimal und laufend anpassen zu können. Dies wird anhand von zuvor in einem Eichvorgang ermittelten Werten und einer laufenden Messung der Dicke des Schneidgutes 10 im Bereich der Zuführvorrichtung 7 erreicht.

### Eichprozedere:

Als Erstes muss die Schneideinrichtung 1 auf die Abmessungen der Druckprodukte resp. des Schneidgutes eingestellt werden.

Unter Umständen müssen sogar Teile wie beispielsweise der Schneidtisch 18 oder der Pressstempel 19 ausgetauscht werden. Der Pressstempel 19 wird zur Erfassung des 0-Punktes auf den Schneidtisch 18 abgesenkt und das Messsystem des Servoantriebes 29 geeicht. Ein in dem Diagramm nach Fig. 5 festgehaltener Eichvorgang umfasst folgende Schritte:
- Relative Dickenmessung eines Schneidgutes 10 durch Messung der Distanz S_{R} der Abzugsrollen 8,9 mit der Messvorrichtung 11, bei der für den Abzugvorgang benötigten Kraft F_{R} und Abspeichern des Messwerts S_{R}(0) in der Steuervorrichtung 30, die zu diesem Zweck über die Signalleitung 32 mit der Messvorrichtung 11 verbunden ist.
- Fördern des Schneidgutes 10 auf den Schneidtisch 18, wobei der Pressstempel 19 sich in einer oberen Lage befindet.
- Absenken des Pressstempels 19 auf die Dicke D_{L} und Abspeichern des Messwertes D_{L}(0) in der Steuervorrichtung 30. Diese Dicke entspricht dem zugeführten Schneidgut 10, bevor die Luft ausgepresst ist. Bei dieser Dicke erfolgt die erste Berührung von Pressstempel 19 und Schneidgut 10. Die Erkennung dieser Position kann visuell durch den Bediener oder mittels optoelektronischen Sensoren erfolgen. Der Messwert der Position des Pressstempels 19 kann am Servoantrieb 29 abgefragt werden, der über die Signalleitung 34 mit dem Sensor 22 des Servomotors 21 verbunden ist.
- Aufbau der Presskraft F₂, die mindestens der in der Produktion benötigten Presskraft entsprechen soll und Messung der Dicke D₂(0)
- Aufbau der Presskraft F₁, die wesentlich kleiner als die Presskraft F2 sein soll und Messung der Dicke D₁ und Abspeichern des Messwerts D₁(0)

Der Aufbau einer bestimmten Kraft am Pressstempel erfolgt über den Aufbau eines entsprechenden Drehmomentes am Servomotor 21 durch den Servoantrieb 29. Mit Hilfe der Punkte P₁(0) und P₂(0) lassen sich die Steigung der Federkennlinie nach der Formel C = (F₂ - F₁) / (D₂ (0) - D₁(0)) und der Punkt P₀(0) berechnen. Der Eichvorgang muss lediglich am ersten Schneidgut 10 durchgeführt werden, da die einmal ermittelte Federkennlinie C als konstant betrachtet werden kann, weil die Differenzen der Dicke S_{R} innerhalb einer Produktion relativ klein sind.
Unter der Annahme, dass bei allen Druckprodukten 5 einer Serie D₀-S_{R}, D_{B} und C des Schneidgutes 10 konstant sind, lassen sich in Abhängigkeit der laufend gemessenen Dicke S_{R}(n) alle anderen Punkte, wie P₀(n), P₁(n), P₂(n) und P_{L}(n) berechnen.
Die Dicke D_{L} eines losen Schneidgutes 10 errechnet sich beispielsweise nach der Formel: ${D}_{L} \left(n\right) = {D}_{L} \left(0\right) + \left({S}_{R}\left(n\right)-{S}_{R}\left(0\right)\right)$

Die Koordination der Antriebe wird durch die Steuervorrichtung 30 vorgenommen, die über die Leitungen 37,45,52 mit den Antrieben oder Motoren verbunden ist. Die benötigten Messwerte und Signale erhält die Steuervorrichtung 30 über die Signalleitungen 32,33,36.
Aus den obigen Erläuterungen ist es offensichtlich, dass durch die Optimierung des Presshubes vor allem bei steifen und/oder dünnen Druckprodukten 5 eine wesentliche Reduktion der Pressgeschwindigkeit und vor allem der Beschleunigung erreichbar ist. Unabhängig von der Produktionsgeschwindigkeit kann die Schneidvorrichtung 17 immer mit der maximalen Geschwindigkeit arbeiten, die hierbei nicht durch die Schnittgeschwindigkeit, sondern durch die von der Mechanik bestimmten Grenzen limitiert wird. Wesentlich ist zudem, dass die bei tiefer Maschinengeschwindigkeit vergrösserte Zykluszeit Z insbesondere für die Operationen Transportieren, Ausrichten und Pressen zur Verfügung steht, da für den Schneidvorgang immer gleich viel Zeit benötigt wird.

## Patentansprüche

1. Verfahren zum Beschneiden mehrerer Kanten eines Druckproduktes (5, 10) über mehrere Verarbeitungsschritte eines Verarbeitungszyklusses, mit einer Schneideinrichtung (1), die eine Stapelvorrichtung (4) zur Aufnahme von Druckprodukten (5, 10), eine Zuführvorrichtung (7) zum Transport der Druckprodukte (10) von der Stapelvorrichtung (4) in eine mit einem Pressstempel (19) zum Pressen der Druckprodukte (10) auf einen Schneidtisch (18), und mit Messern (23, 24) zum Schneiden der Druckprodukte (10) auf dem Schneidtisch (18) ausgebildete Schneidvorrichtung (17) aufweist, wobei der Pressstempel (19) und die Messer (23, 24) gesondert angetrieben und deren Antriebe von einer Steuervorrichtung (30) gesteuert sind und bei dem der Verarbeitungszyklus wenigstens die sich folgenden Verarbeitungsschritte umfasst:
- Zuführen der Druckprodukte (10) von der Stapelvorrichtung (4) zur Schneidvorrichtung (17),
- Pressen der Druckprodukte (10) auf den Schneidtisch (18) der Schneidvorrichtung (17),
- Schneiden der Druckprodukte (10) auf dem Schneidtisch (18) der Schneidvorrichtung (17),
- Lösen des Pressstempels von dem Schneidtisch (18) der Schneidvorrichtung (17) und Ausfördern der geschnittenen Druckprodukte (10) vom Schneidtisch,
**dadurch gekennzeichnet, dass** ein aus den Verarbeitungsschritten Zuführen, Pressen, Schneiden und Lösen gebildeter zeitlich variabler Verarbeitungszyklus beim Schneiden der Druckprodukte eine jeweils zeitlich konstante Messerbewegung und zeitlich variable Zuführ-, Press- und Löseschritte aufweist, und dass die Dicke eines aus mehreren Druckprodukten (5) bestehenden Schneidgutes (10) anhand einer laufenden Messung der Dicke des Schneidgutes ermittelt wird.

2. Verfahren nach Anspruch 1, **dadurch gekennzeichnet, dass** die Messerbewegungen jeweils aus Vor- und Rückhub bestehen.

3. Verfahren nach Anspruch 1 oder 2, **dadurch gekennzeichnet, dass** die auf Bauschigkeit und/oder Federkennlinie (C) der Druckprodukte (5) resp. des Schneidgutes (10) ermittelten Werte die obere Endlage des Hubes des Pressstempels (19) bestimmen.

4. Verfahren nach Anspruch 3, **dadurch gekennzeichnet, dass** die Dicke (D, d) des Schneidgutes (10) im Bereich der Zuführvorrichtung (2) durch Messen ermittelt wird.

5. Verfahren nach Anspruch 3 oder 4, **dadurch gekennzeichnet, dass** der Anfang des Presshubes in Abhängigkeit der ermittelten Dicke (D, d) des Schneidgutes (10) gesteuert wird.

6. Verfahren nach einem der Ansprüche 3 bis 5, **dadurch gekennzeichnet, dass** der für einen Dickenvergleich benötigte Wert durch eine Messvorrichtung (11) an dem Schneidgut (10) ermittelt wird.

7. Verfahren nach einem der Ansprüche 3 bis 6, **dadurch gekennzeichnet, dass** die Federkennlinie (C) des Schneidgutes (10) durch wenigstens zwei Presskräfte und daraus gemessenen Dicken ermittelt wird.

8. Schneideinrichtung (1) zum Beschneiden mehrerer Kanten eines Druckproduktes (5, 10) in einem aus den Verarbeitungsschritten Zuführen Pressen und Schneiden der Druckprodukte (5, 10) sowie Lösen des Pressstempels (19) von den Druckprodukten (10) bestehenden Verarbeitungszyklus, welche eine Stapelvorrichtung (4), eine Zuführvorrichtung (7), einen Pressstempel (19) und eine mit diesen zusammenwirkende, aus mehreren Messern (23, 24) bestehende Schneidvorrichtung (17) aufweist, wobei der Pressstempel (19) und die Messer (23, 24) der Schneidvorrichtung (17) gesondert angetrieben und von einer Steuervorrichtung (30) gesteuert sind, **gekennzeichnet durch** eine Messvorrichtung (11) zur laufenden Ermittlung der Dicke eines Druckproduktes (10) und einer mit der Messvorrichtung (11) verbundenen Steuervorrichtung (30) zur Zeitaufteilung zwischen einem zeitlich konstanten Schneidvorgang und wenigstens einem der restlichen Verarbeitungsschritte des Verarbeitungszyklusses.

9. Einrichtung nach Anspruch 8, **dadurch gekennzeichnet, dass** die Schneidvorrichtung (17) mit einem Frontmesser (23) und zwei mit diesem antriebsverbundenen Seitenmessern (24) ausgebildet ist.

10. Einrichtung nach Anspruch 8 oder 9, **dadurch gekennzeichnet, dass** die Messvorrichtung (11) im Bereich der Zuführvorrichtung (7) angeordnet ist.

11. Einrichtung nach Anspruch 10, **dadurch gekennzeichnet, dass** die Zuführvorrichtung (7) eine eigene, mit der Steuervorrichtung (30) verbundene Antriebsvorrichtung aufweist.

12. Schneideinrichtung nach einem der Ansprüche 8 bis 11, **dadurch gekennzeichnet, dass** der Pressstempel (19) mit einem gesteuerten Servomotor (21) antriebsverbunden ist.

## Claims

1. Method for cutting several sides of a printed product (5, 10) over several processing steps of a processing cycle, with a cutting device (1), which has a stacking device (4) for taking printed products (5, 10), a feed device (7) for conveying the printed products (10) from the stacking device (4) into a cutting device (17) made with a press die (19) for pressing the printed products (10) onto a cutting table (18) and with knives (23, 24) for cutting the printed products (10) on the cutting table (18), in which the press die (19) and the knives (23, 24) are driven separately and their drives are controlled by a control device (30) and in which the processing cycle comprises at least the following processing steps:
- feeding the printed products (10) from the stacking device (4) to the cutting device (17),
- pressing the printed products (10) onto the cutting table (18) of the cutting device (17),
- cutting the printed products (10) on the cutting table (18) of the cutting device (17),
- releasing the press die from the cutting table (18) of the cutting device (17)
and removing the cut printed products (10) from the cutting table, **characterised in that** a processing cycle, which is variable over time, made up of the processing steps of feeding, pressing, cutting and releasing, has a knife movement, which is constant over time, and feeding, pressing and releasing steps, which are variable over time, when cutting the printed products, and that the thickness of a material to be cut (10) consisting of several printed products (5) is determined using constant measurement of the thickness of the material to be cut.

2. Method according to claim 1, **characterised in that** the knife movements consist of a pre-stroke and a return stroke.

3. Method according to claim 1 or 2, **characterised in that** the values determined based on the bulkiness and/or spring characteristics (C) of the printed products (5) or the material to be cut (10) determine the upper end position of the stroke of the press die (19).

4. Method according to claim 3, **characterised in that** the thickness (D, d) of the material to be cut (10) is determined in the area of the feed device (2) by measuring.

5. Method according to claim 3 or 4, **characterised in that** the start of the pressure stroke is controlled depending on the thickness of the material to be cut (10), which has been determined.

6. Method according to one of claims 3 to 5, **characterised in that** the value required for a comparison of thickness is determined by a measuring device (11) on the material to be cut (10).

7. Method according to one of claims 3 to 6, **characterised in that** the spring characteristics (C) of the material to be cut (10) is determined by at least two pressing forces and the thicknesses measured from this.

8. Cutting device (1) for cutting several edges of a printed product (5, 10) in a processing cycle consisting of the processing steps of feeding, pressing and cutting the printed products (5, 10) as well as releasing the press die (19) from the printed products (10), which has a stacking device (4), a feed device (7), a press die (19) and a cutting device (17) consisting of several knives (23, 24) working together with this, in which the press die (19) and the knives (23, 24) of the cutting device (17) are driven separately and controlled by a control device (30), **characterised by** a measuring device (11) for constant determination of the thickness of a printed product (10) and a control device (30) connected to the measuring device (11) for time distribution between a cutting process, which is constant over time, and at least one of the rest of the processing steps of the processing cycle.

9. Device according to claim 8, **characterised in that** the cutting device (17) is made with a front knife (23) and two side knives (24) connected to this in a driven way.

10. Device according to claim 8 or 9, **characterised in that** the measuring device (11) is arranged in the area of the feed device (7).

11. Device according to claim 10, **characterised in that** the feed device (7) has its own drive device connected to the control device (30).

12. Cutting device according to one of claims 8 to 11, **characterised in that** the press die (19) is connected to a controlled servomotor (21) in a driven way.

## Revendications

1. Procédé de sectionnement de plusieurs arêtes d'un produit imprimé (5, 10) s'effectuant en plusieurs étapes de traitement d'un cycle de traitement, impliquant un appareil sectionneur (1) qui comporte un dispositif d'empilement (4) destiné à recevoir des produits imprimés (5, 10), un dispositif d'amenée (7) dévolu au transport des produits imprimés (10) depuis ledit dispositif d'empilement (4), jusque dans un massicot (17) muni d'un bloc presseur (19) conçu pour comprimer lesdits produits imprimés (10) sur une table de sectionnement (18), et de lames (23, 24) affectées au sectionnement desdits produits imprimés (10) sur ladite table de sectionnement (18), sachant que ledit bloc presseur (19) et lesdites lames (23, 24) sont entraînés de manière distincte, et que leurs entraînements sont pilotés par un dispositif de commande (30), ledit cycle de traitement englobant au moins les étapes de traitement successives suivantes :
- délivrance desdits produits imprimés (10) audit massicot (17), à partir dudit dispositif d'empilement (4),
- compression desdits produits imprimés (10), sur ladite table de sectionnement (18) dudit massicot (17),
- sectionnement desdits produits imprimés (10), sur ladite table de sectionnement (18) dudit massicot (17),
- dissociation dudit bloc presseur d'avec ladite table de sectionnement (18) dudit massicot (17), puis enlèvement des produits imprimés sectionnés (10) à l'écart de ladite table de sectionnement,
**caractérisé par le fait qu'**au cours du sectionnement des produits imprimés, un cycle de traitement à variabilité temporelle, constitué des étapes de traitement incluant la délivrance, la compression, le sectionnement et la dissociation, englobe un mouvement des lames respectivement constant dans le temps, et des étapes de délivrance, de compression et de dissociation variables dans le temps ; et **par le fait que** l'épaisseur d'une matière sectionnée (10), composée de plusieurs produits imprimés (5), est établie à l'appui d'une mesure continue de ladite épaisseur de la matière sectionnée.

2. Procédé selon la revendication 1, **caractérisé par le fait que** les mouvements des lames comprennent, respectivement, une course d'avance et une course de recul.

3. Procédé selon la revendication 1 ou 2, **caractérisé par le fait que** les valeurs établies, se rapportant respectivement au bouffant et/ou à la caractéristique d'élasticité (C) des produits imprimés (5), ou de la matière sectionnée (10), déterminent la position supérieure extrême de la course du bloc presseur (19).

4. Procédé selon la revendication 3, **caractérisé par le fait que** l'épaisseur (D, d) de la matière sectionnée (10) est établie par mesure effectuée dans la région du dispositif d'amenée (7).

5. Procédé selon la revendication 3 ou 4, **caractérisé par le fait que** le début de la course de compression est commandé en fonction de l'épaisseur établie (D, d) de la matière sectionnée (10).

6. Procédé selon l'une des revendications 3 à 5, **caractérisé par le fait que** la valeur nécessaire à une comparaison des épaisseurs est établie, sur la matière sectionnée (10), par l'intermédiaire d'un dispositif mesureur (11).

7. Procédé selon l'une des revendications 3 à 6, **caractérisé par le fait que** la caractéristique d'élasticité (C) de la matière sectionnée (10) est établie par au moins deux forces de compression, et par des épaisseurs mesurées sur la base de ces dernières.

8. Appareil sectionneur (1) dédié au sectionnement de plusieurs arêtes d'un produit imprimé (5, 10), en un cycle de traitement constitué des étapes de traitement incluant une délivrance, une compression et un sectionnement des produits imprimés (5, 10), ainsi qu'une dissociation du bloc presseur (19) d'avec lesdits produits imprimés (10), comprenant un dispositif d'empilement (4), un dispositif d'amenée (7), un bloc presseur (19) et un massicot (17) qui coopère avec ce dernier et est composé de plusieurs lames (23, 24), le bloc presseur (19) et les lames (23, 24) dudit massicot (17) étant entraînés de manière distincte, et étant pilotés par un dispositif de commande (30), **caractérisé par** un dispositif mesureur (11) conçu pour établir, en continu, l'épaisseur d'un produit imprimé (10) ; et par un dispositif de commande (30) raccordé audit dispositif mesureur (11), en vue du partage temporel entre un processus de sectionnement, constant dans le temps, et au moins l'une des étapes de traitement restantes dudit cycle de traitement.

9. Appareil selon la revendication 8, **caractérisé par le fait que** le massicot (17) est équipé d'une lame frontale (23), et de deux lames latérales (24) en liaison d'entraînement avec cette dernière.

10. Appareil selon la revendication 8 ou 9, **caractérisé par le fait que** le dispositif mesureur (11) est placé dans la région du dispositif d'amenée (7).

11. Appareil selon la revendication 10, **caractérisé par le fait que** le dispositif d'amenée (7) présente un système d'entraînement propre, raccordé au dispositif de commande (30).

12. Appareil sectionneur selon l'une des revendications 8 à 11, **caractérisé par le fait que** le bloc presseur (19) est en liaison d'entraînement avec un servomoteur commandé (21).
